# EUROPÄISCHE PATENTSCHRIFT

(11) **EP 3 610 758 B1**
(45) Veröffentlichungstag und Bekanntmachung des Hinweises auf die Patenterteilung: **07.04.2021**
(21) Anmeldenummer: 19190908.4
(22) Anmeldetag: 09.08.2019
(51) Int. Cl.: A47B 3/06, A47B 25/00

(54) **PORTABLER UND KLAPPBARER POKERTISCH**
PORTABLE AND FOLDABLE POKER TABLE
TABLE DE POKER PORTABLE ET PLIABLE

(30) Priorität: 17.08.2018 DE 202018003807 U
(43) Veröffentlichungstag der Anmeldung: 19.02.2020
(73) Patentinhaber: Deutsch, Erwin, 86150 Augsburg (DE)
(72) Erfinder: Deutsch, Erwin, 86150 Augsburg (DE)
(74) Vertreter: Wiedemann, Markus

(56) Entgegenhaltungen:
- FR-A1- 2 138 048
- US-A- 5 778 800
- US-A1- 2009 114 780
- MeftunBayar: "Foldable Poker Table", Youtube, 23. August 2015 (2015-08-23), Seite 1 pp., XP054979795, Gefunden im Internet: URL:https://www.youtube.com/watch?v=NQiJy1 dP_nM [gefunden am 2019-10-14]

## Beschreibung

Die Erfindung betrifft einen portablen und klappbaren Pokertisch, welcher in eine aufgeklappte Stellung und in eine eingeklappte Stellung klappbar ist, gemäß Anspruch 1.

Pokertische für mehrere Personen weisen meist eine relativ große flächige Ausdehnung auf. Für Pokern an verschiedenen und wechselnden Orten sind daher portable und klappbare Pokertische wünschenswert. Pokertische weisen meist eine am Rand des Pokertisches nach Art eines Rings umlaufende Armauflage auf, welche aus Komfortzwecken meist gepolstert ausgeführt ist und deshalb eine gewisse Dicke aufweisen sollte. Bei solchen klappbaren komfortablen Pokertischen stellt sich dann das Problem, dass im eingeklappten Zustand die relativ dicke Armauflage zwischen den beiden Pokertischplatten eingezwängt wird und dann eine paralleles Anliegen der beiden Pokertischplatten nicht mehr möglich ist. Deshalb sind auf den Pokertischplatten lösbare befestigbare Armauflagen bereits bekannt, welche vor dem Einnehmen der eingeklappten Stellung von den Pokertischplatten abgenommen werden können. Die bekannten Lösungen sind jedoch hinsichtlich der Robustheit der lösbaren Befestigung der Armauflage an den Pokertischplatten wenig befriedigend.

Ein gattungsgemäßer Pokertisch wird in Meftun Bayar "Foldable Poker Table" (URL: https://www.youtube.com/watch?v=NQiJy1dP_nM) beschrieben. Dort liegt der Pokertisch in der aufgeklappten Stellung lose auf einem Untergestell auf. Zum andern besteht die Armauflage aus zwei Armauflageteilen, welche jeweils im Querschnitt U-förmig sind und seitlich auf den Rand des aufgeklappten Pokertischs gesteckt werden. Der vorliegenden Erfindung liegt demgegenüber die Aufgabe zugrunde, einen klappbaren Pokertisch zur Verfügung zu stellen, welcher eine hohe Stabilität in der eingeklappten und in der aufgeklappten Stellung aufweist.

Diese Aufgabe durch die Merkmale des Anspruchs 1 gelöst.

### Offenbarung der Erfindung

Die Erfindung betrifft einen portablen und klappbaren Pokertisch, welcher in eine aufgeklappte Stellung und in eine eingeklappte Stellung klappbar ist, und welcher wenigstens Folgendes beinhaltet:
a) Eine Pokertischplatte mit wenigstens zwei relativ zueinander um eine Klappachse klappbaren Pokertischplatten, nämlich einer ersten Pokertischplatte mit einer ersten oberen Tischfläche und einer ersten unteren Tischfläche, und einer zweiten Pokertischplatte mit einer zweiten oberen Tischfläche und einer zweiten unteren Tischfläche, wobei in der eingeklappten Stellung die erste obere Tischfläche der ersten Pokertischplatte der zweiten oberen Tischfläche der zweiten Pokertischplatte gegenüberliegt, und wobei in der aufgeklappten Stellung die erste obere Tischfläche der ersten Pokertischplatte und die zweite obere Tischfläche der zweiten Pokertischplatte koplanar sind und in Gebrauchslage des Pokertischs nach oben weisen,
b) mehrere Pokertischbeine, welche in der aufgeklappten Stellung von der ersten unteren Tischfläche und der zweiten unteren Tischfläche in Gebrauchslage des Pokertischs nach unten weg ragen,
c) eine Pokertischauflage, welche auf der ersten oberen Tischfläche und auf der zweiten oberen Tischfläche befestigt ist und gefaltet wird, wenn der Pokertisch in die eingeklappte Stellung geklappt wird,
d) eine Armauflage zum Auflagen der Arme von Pokerspielern beim Pokern, welche auf der ersten oberen Tischfläche und auf der zweiten oberen Tischfläche und/oder auf der Pokertischauflage durch eine lösbare Befestigungsvorrichtung lösbar befestigbar ist.

Bevorzugt sind zwei symmetrisch ausgebildete Pokertischplatten vorgesehen. Jedoch sind auch mehr als zwei Pokertischplatten denkbar, etwa drei gegeneinander klappbare Pokertischplatten, wenn der Pokertisch eine relativ große Länge aufweist. Erfindungsgemäß ist vorgesehen, dass
e) die lösbare Befestigungsvorrichtung einen Klettverschluss mit einem an der Armauflage befestigten ersten Klettverschlussteil und einem an der ersten oberen Tischfläche und an der zweiten oberen Tischfläche und/oder an der Pokertischauflage befestigten zweiten Klettverschlussteil beinhaltet, wobei
f) das erste Klettverschlussteil und das zweite Klettverschlussteil durch Gegeneinanderdrücken miteinander verbindbar und durch Auseinanderziehen voneinander lösbar sind, und dass
g) die erste Pokertischplatte wenigstens drei erste Pokertischbeine und die zweite Pokertischplatte wenigstens zwei zweite Pokertischbeine aufweist, wobei die wenigstens drei ersten Pokertischbeine derart an der ersten unteren Tischfläche der ersten Pokertischplatte angeordnet und lösbar befestigt sind, dass der Pokertisch in der eingeklappten Stellung stabil steht, in welcher die zweite Pokertischplatte gegenüber der stehenden ersten Pokertischplatte umklappbar ist, damit der Pokertisch die aufgeklappte Stellung einnimmt.

Die Erfindung nutzt daher einen an sich bekannten Klettverschluss für eine zerstörungsfrei lösbare Verbindung zwischen einerseits der Armauflage und andererseits der ersten oberen Tischfläche und der zweiten oberen Tischfläche und/oder der Pokertischauflage. Solche Klettverschlüsse sind als robust bekannt. Ein besonderer Vorteil bei der Anwendung bei Pokertischen rührt daher, dass die beiden ineinander verkletteten Klettverschlussteile eines Klettverschlusses Schubspannungen widerstehen, wie sie durch auf die Armauflage aufgelegten Arme von Pokerspielern oft entstehen, beispielsweise wenn sich die Pokerspieler mit aufgestützten Armen nach vorne, hinten oder zur Seite bewegen.

Weiterhin weisen die erste Pokertischplatte wenigstens drei erste Pokertischbeine und die zweite Pokertischplatte wenigstens zwei zweite Pokertischbeine auf, wobei die wenigstens drei ersten Pokertischbeine derart an der ersten unteren Tischfläche der ersten Pokertischplatte angeordnet sind, dass der Pokertisch in der eingeklappten Stellung stabil steht. Dann kann in der eingeklappten Stellung die zweite Pokertischplatte gegenüber der stehenden ersten Pokertischplatte auf einfache und komfortable Weise umgeklappt werden, damit der Pokertisch die aufgeklappte Stellung einnimmt.

Durch die in den Unteransprüchen aufgeführten Maßnahmen sind vorteilhafte Weiterbildungen und Verbesserungen der Erfindung möglich.

Besonders bevorzugt umfassen das erste Klettverschlussteil und das zweite Klettverschlussteil jeweils wenigstens einen Klettverschlusstreifen. Damit ist der Klettverschluss an jeglichen Umriss des Pokertischs anpassbar, indem stellenweise Klettverschlusstreifen beliebiger Länge insbesondere entlang des Umfangs des Pokertischs angebracht werden.

Gemäß einer Weiterbildung wird die Klappachse durch eine Scharnierachse wenigstens eines entlang eines Stoßes der zwei Pokertischplatten angeordneten Scharniers mit zwei Scharnierflügeln gebildet, wobei ein erster Scharnierflügel mit der ersten Pokertischplatte und ein zweiter Scharnierflügel mit der zweiten Pokertischplatte verbunden ist.

Um zu verhindern, dass das Scharnier bzw. die Scharnierachse die Ebenheit der Oberfläche des Pokertisches in der aufgeklappten Stellung beeinträchtigt, ist das wenigstens eine Scharnier derart an der ersten Pokertischplatte und an der zweiten Pokertischplatte befestigt, dass es im aufgeklappten Zustand gegenüber der ersten oberen Tischfläche und der zweiten oberen Tischfläche versenkt angeordnet ist.

Gemäß einer weiteren Maßnahme kann an dem Stoß der zwei Pokertischplatten eine Öffnung für ein Chip Trail ausgebildet sein, wobei ein erster Öffnungsabschnitt in der ersten Pokertischplatte und ein zweiter Öffnungsabschnitt in der zweiten Pokertischplatte ausgeführt ist und die beiden Öffnungsabschnitte an dem Stoß fluchtend ineinander übergehen und symmetrisch ausgebildet sind. Im Falle von zwei Pokertischplatten befindet sich dann die Öffnung für das Chip Trail beispielsweise mittig und bevorzugt in einer Umfangslücke der ansonsten entlang des Rands des Pokertischs umlaufenden Armauflage.

Besonders bevorzugt sind daher die Armauflage und der Klettverschluss ausgebildet, dass die Armauflage wenigstens einen Teil des umlaufenden Randes des Pokertischs bedeckt.

Gemäß einer Weiterbildung ist die Armauflage mehrteilig ausgeführt, wobei wenigstens ein erstes Armauflageteil an der ersten Pokertischplatte und wenigstens ein zweites Armauflageteil an der zweiten Pokertischplatte durch den Klettverschluss lösbar befestigbar ist.

Gemäß einer besonders zu bevorzugenden Maßnahme ist die Armauflage mit Logos und/oder mit Marken und/oder mit Symbolen und/oder mit Werbebotschaften und/oder mit Mustern und/oder mit Wappen von Unternehmen und/oder von Vereinen und/oder von Kommunen und/oder von Sponsoren versehen. Dies ist vor allem dann von Vorteil, wenn etwa Pokerturniere durch Sponsoren gefördert werden und dann deren Logos und/oder Marken und/oder Symbole und/oder Werbebotschaften auf der Armauflage dargestellt werden sollen. Da die Armauflage bedingt durch die lösbare Verbindung auswechselbar ist, kann dann je nach Bedarf eine hinsichtlich der oben angeführten Darstellungen angepasste Armauflage verwendet werden.

Zum Komfort des Pokertischs trägt auch bei, wenn die Pokertischplatte in einem Bereich innerhalb der Armauflage Öffnungen für Becher- oder Flaschenhalter aufweist. Besonders bevorzugt beinhaltet die Armauflage eine oder mehrere Hartfaserplatten beinhaltet, welche mit einem Schaumstoff und darüberliegend mit einem Überzug versehen ist/sind.

### Zeichnung

Nachstehend sind Ausführungsbeispiele der Erfindung in der Zeichnung dargestellt und in der nachfolgenden Beschreibung näher erläutert. In der Zeichnung zeigt
- Fig.1: eine Draufsicht auf eine bevorzugte Ausführungsform eines portablen und klappbaren Pokertischs gemäß der Erfindung in einer aufgeklappten Stellung und mit montierter Armauflage;
- Fig.2: eine Draufsicht auf die bevorzugte Ausführungsform des portablen und klappbaren Pokertischs von Fig.1 in einer Explosionsdarstellung;
- Fig.3: eine nicht maßstäbliche Seitenansicht des portablen und klappbaren Pokertischs von Fig.1 in der aufgeklappten Stellung mit montierter Armauflage;
- Fig.4: eine Seitenansicht des portablen und klappbaren Pokertischs von Fig.1 in einer eingeklappten Stellung ohne Armauflage;
- Fig.5: eine vergrößerte Seitenansicht des Pokertischs von Fig.1 in der eingeklappten Stellung.

### Beschreibung des Ausführungsbeispiels

In den **Figuren 1** bis **5** ist eine bevorzugte Ausführungsform eines portablen und klappbaren Pokertischs 1 gezeigt. Der Pokertisch 1 weist hier beispielsweise ein zentrales rechteckförmiges Mittelteil und an dessen voneinander weg weisenden Enden angesetzte hier beispielsweise teilkreisförmige Endteile auf.

Der Pokertisch 1 umfasst eine Pokertischplatte 2 mit hier beispielsweise zwei relativ zueinander um eine Scharnierachse 4 eines zentralen Scharniers 6 **(****Fig. 5****)** klappbare und beispielsweise symmetrisch ausgeführte Pokertischplatten, einer ersten Pokertischplatte 8 mit einer ersten oberen Tischfläche 10 und einer ersten unteren Tischfläche 12, und einer zweiten Pokertischplatte 14 mit einer zweiten oberen Tischfläche 16 und einer zweiten unteren Tischfläche 18.

Wie insbesondere anhand von **Fig. 3** sichtbar, weisen in der aufgeklappten Stellung des Pokertischs 1 in Gebrauchslage die erste obere Tischfläche 10 der ersten Pokertischplatte 8 und die zweite obere Tischfläche 16 der zweiten Pokertischplatte 14 nach oben. Hingegen zeigt **Fig. 4****,** dass in der eingeklappten Stellung des Pokertischs 1 die erste obere Tischfläche 10 der ersten Pokertischplatte 8 der zweiten oberen Tischfläche 16 der zweiten Pokerplatte 14 gegenüberliegt.

Der Pokertisch 1 weist mehrere Pokertischbeine auf, welche in der in **Fig. 3** gezeigten aufgeklappten Stellung von der ersten unteren Tischfläche 12 und der zweiten unteren Tischfläche 18 nach unten weg ragen. Erfindungsgemäß weist die erste Pokertischplatte 8 wenigstens drei erste Pokertischbeine 20 und die zweite Pokertischplatte 14 wenigstens zwei zweite Pokertischbeine 22 auf, wobei die wenigstens drei ersten Pokertischbeine 20 derart an der ersten unteren Tischfläche 12 der ersten Pokertischplatte 8 angeordnet sind, dass der Pokertisch 1 in der eingeklappten Stellung stabil steht, wie insbesondere anhand der **Figuren 1** und **3** leicht vorstellbar ist. Insbesondere sind die ersten wenigstens drei Pokertischbeine an der ersten unteren Tischfläche entsprechend verteilt angeordnet. Dann kann in der in **Fig. 4** gezeigten eingeklappten Stellung die zweite Pokertischplatte 14 gegenüber der auf dem Boden stehenden ersten Pokertischplatte 8 auf einfache und komfortable Weise umgeklappt werden, damit der Pokertisch 1 die aufgeklappte Stellung einnimmt. Zuvor wird jedoch eine weiter unten beschriebene Armauflage 26 entfernt. Die ersten Pokertischbeine 20 und die zweiten Pokertischbeinen 22 sind lösbar an den jeweils zugeordneten Pokertischplatten 8, 14 befestigt, beispielsweise mittels Verschraubungen und können dann zum Transport des Pokertischs 1 abmontiert werden.

Weiterhin umfasst der Pokertisch 1 eine Pokertischauflage 24 beispielsweise in Form einer Stoffauflage, welche auf der ersten oberen Tischfläche 10 und auf der zweiten oberen Tischfläche 16 befestigt ist. Die Pokertischauflage 24 überspannt beide Pokertischplatten 8, 14 sowie das Scharnier 6 und wird daher entlang der Scharnierachse 4 gefaltet, wenn der Pokertisch 1 in die eingeklappte Stellung gemäß **Fig. 4** geklappt wird.

Nicht zuletzt ist der Pokertisch 1 mit einer Armauflage 26 zum Auflagen der Arme von Pokerspielern beim Pokern versehen, welche beispielsweise auf auf der Pokertischauflage 24 durch einen Klettverschluss lösbar befestigt ist. Dabei ist ein an der Unterseite der Armauflage 26 befestigtes erstes Klettverschlussteil 28, beispielsweise in Form von mehreren Klettverschlussstreifen und ein an der Oberseite der Pokertischauflage 24 befestigtes zweites Klettverschlussteil 30 vorgesehen, ebenfalls beispielsweise in Form von mehreren Klettverschlussstreifen, wie **Fig. 2** veranschaulicht. Damit ist der Klettverschluss 28, 30 an jeglichen Umriss des Pokertischs 1 bzw. der Armauflage 26 anpassbar, indem stellenweise Klettverschlusstreifen beliebiger Länge insbesondere entlang des Umfangs des Pokertischs 1 bzw. der Armauflage 26 angebracht werden.

Das erste Klettverschlussteil 28 und das zweite Klettverschlussteil 30 sind dann in bekannter Weise durch Gegeneinanderdrücken miteinander verbindbar und durch Auseinanderziehen voneinander lösbar, wodurch die Armauflage 26 vom Pokertisch 1 abnehmbar ist. Die Erfindung nutzt daher einen an sich bekannten Klettverschluss für eine lösbare und zerstörungsfreie Verbindung zwischen einerseits der Armauflage 26 und andererseits der Pokertischauflage 24. Alternativ könnte der Klettverschluss 28, 30 auch direkt zwischen den beiden Pokertischplatten 8, 14 und der Armauflage 26 ausgebildet sein.

Die Armauflage 26 und der Klettverschluss 28, 30 sind hier daher bevorzugt ausgebildet, dass die Armauflage 26 wenigstens einen Teil des umlaufenden Randes des Pokertischs 1 bedeckt. Wie insbesondere aus **Fig. 2** hervorgeht, ist die Armauflage 26 bevorzugt mehrteilig ausgeführt, wobei wenigstens ein erstes Armauflageteil 26a an der ersten Pokertischplatte 8 und ein zweites Armauflageteil 26b an der zweiten Pokertischplatte 14 durch den Klettverschluss lösbar befestigt ist. Die Armauflageteile 26a und 26b bieten eine komfortable Ablage für die Arme von Pokerspielen und sind daher gepolstert und daher relativ dick ausgeführt.

Die Armauflage 26 bzw. deren Armauflageteile 26a und 26b kann/können insbesondere an der Oberseite mit Logos und/oder mit Marken und/oder mit Symbolen und/oder mit Werbebotschaften und/oder mit Mustern und/oder mit Wappen von Unternehmen und/oder von Vereinen und/oder von Kommunen und/oder von Sponsoren versehen sein. Da die Armauflage 26 bzw. deren Armauflageteile 26a und 26b bedingt durch die lösbare Verbindung auswechselbar ist/sind, kann dann je nach Bedarf eine hinsichtlich der oben angeführten Darstellungen angepasste Armauflage 26 verwendet werden. Bevor die in **Fig. 4** gezeigte eingeklappte Stellung des Pokertischs 1 eingenommen wird, werden die Armauflageteile 26a, 26b durch Lösen der miteinander verkletteten Klettverschlussteile 28, 30 von der Pokertischauflage 24 und damit von den beiden Pokertischplatten 8, 14 gelöst. Dann können die beiden Pokertischplatten 8, 14 in die eingeklappte Stellung gebracht werden, in welcher sie dann parallel zueinander liegen, ohne dass die relativ dicken Armauflageteile 26a, 26b zwischen den Pokertischplatten 8, 14 verformt werden.

Wie insbesondere **Fig. 2** und **Fig. 5** zeigen, ist das die Scharnierachse 4 beinhaltende Scharnier 6 entlang eines Stoßes 32 der zwei Pokertischplatten 8, 14 angeordnet und weist zwei Scharnierflügel auf, wobei ein erster Scharnierflügel 34 mit der ersten Pokertischplatte 8 und ein zweiter Scharnierflügel 36 mit der zweiten Pokertischplatte 14 verbunden ist. Um zu verhindern, dass das Scharnier 6 bzw. die Scharnierachse 4 die Ebenheit der Oberfläche des Pokertischs 1 bzw. der Pokertischauflage 24 in der aufgeklappten Stellung beeinträchtigt, sind die Scharnierflügel 34, 36 derart an der ersten Pokertischplatte 8 und an der zweiten Pokertischplatte 4 befestigt, dass das Scharnier 6 und insbesondere die Scharnierachse 4 im aufgeklappten Zustand gegenüber der ersten oberen Tischfläche 10 und der zweiten oberen Tischfläche 16 versenkt angeordnet ist.

Weiterhin bevorzugt ist an dem Stoß 32 der beiden Pokertischplatten 8, 14 eine Öffnung 38 für ein Chip Trail ausgebildet, wobei beispielsweise ein erster Öffnungsabschnitt 38a in der ersten Pokertischplatte 8 und ein zweiter Öffnungsabschnitt 38b in der zweiten Pokertischplatte 14 ausgeführt ist und die beiden Öffnungsabschnitte 38a, 38b an dem Stoß 32 fluchtend ineinander übergehen. Hier im Falle von zwei Pokertischplatten 8, 14 befindet sich dann die Öffnung 38 für das Chip Trail beispielsweise mittig und bevorzugt in einer Umfangslücke 40 der ansonsten entlang des Rands des Pokertischs 1 umlaufenden Armauflageteile 26a, 26b.

### Bezugszeichenliste

- 1: Pokertisch
- 2: Pokertischplatte
- 4: Scharnierachse
- 6: Scharnier
- 8: erste Pokertischplatte
- 10: erste obere Tischfläche
- 12: erste untere Tischfläche
- 14: zweite Pokertischplatte
- 16: zweite obere Tischfläche
- 18: zweite untere Tischfläche
- 20: erste Pokertischbeine
- 22: zweite Pokertischbeine
- 24: Pokertischauflage
- 26: Armauflage
- 26a: erstes Armauflageteil
- 26b: zweites Armauflageteil
- 28: erstes Klettverschlussteil
- 30: zweites Klettverschlussteil
- 32: Stoß
- 34: erster Scharnierflügel
- 36: zweiter Scharnierflügel
- 38: Öffnung für Chip Trail
- 38a: erster Öffnungsabschnitt
- 38b: zweiter Öffnungsabschnitt
- 40: Umfangsfläche

## Patentansprüche

1. Portabler und klappbarer Pokertisch (1), welcher in eine aufgeklappte Stellung und in eine eingeklappte Stellung klappbar ist, und welcher wenigstens Folgendes beinhaltet:
a) Eine Pokertischplatte (2) mit wenigstens zwei relativ zueinander um eine Klappachse (4) klappbaren Pokertischplatten, nämlich einer ersten Pokertischplatte (8) mit einer ersten oberen Tischfläche (10) und einer ersten unteren Tischfläche (12), und einer zweiten Pokertischplatte (14) mit einer zweiten oberen Tischfläche (16) und einer zweiten unteren Tischfläche (18), wobei in der eingeklappten Stellung die erste obere Tischfläche (10) der ersten Pokertischplatte (8) der zweiten oberen Tischfläche (16) der zweiten Pokertischplatte (14) gegenüberliegt, und wobei in der aufgeklappten Stellung die erste obere Tischfläche (10) der ersten Pokertischplatte (8) und die zweite obere Tischfläche (16) der zweiten Pokertischplatte (14) koplanar sind und in Gebrauchslage des Pokertischs (1) nach oben weisen,
b) mehrere Pokertischbeine (20, 22), welche in der aufgeklappten Stellung von der ersten unteren Tischfläche (12) und der zweiten unteren Tischfläche (18) in Gebrauchslage des Pokertischs (1) nach unten weg ragen,
c) eine Pokertischauflage (24), welche auf der ersten oberen Tischfläche (10) und auf der zweiten oberen Tischfläche (16) befestigt ist und gefaltet wird, wenn der Pokertisch (1) in die eingeklappte Stellung geklappt wird,
d) eine Armauflage (26, 26a, 26b) zum Auflagen der Arme von Pokerspielern beim Pokern, welche auf der ersten oberen Tischfläche (10) und auf der zweiten oberen Tischfläche (16) und/oder auf der Pokertischauflage (24) durch eine lösbare Befestigungsvorrichtung (28, 30) lösbar befestigbar ist, **dadurch gekennzeichnet, dass**
e) die lösbare Befestigungsvorrichtung (28, 30) einen Klettverschluss mit einem an der Armauflage (26, 26a, 26b) befestigten ersten Klettverschlussteil (28) und einem an der ersten oberen Tischfläche (10) und an der zweiten oberen Tischfläche (16) und/oder an der Pokertischauflage (24) befestigten zweiten Klettverschlussteil (30) beinhaltet, wobei
f) das erste Klettverschlussteil (28) und das zweite Klettverschlussteil (30) durch Gegeneinanderdrücken miteinander verbindbar und durch Auseinanderziehen voneinander lösbar sind, und wobei
g) die erste Pokertischplatte (8) wenigstens drei erste Pokertischbeine (20) und die zweite Pokertischplatte (14) wenigstens zwei zweite Pokertischbeine (22) aufweist, wobei die wenigstens drei ersten Pokertischbeine (20) derart an der ersten unteren Tischfläche (12) der ersten Pokertischplatte (8) angeordnet und lösbar befestigt sind, dass der Pokertisch (1) in der eingeklappten Stellung stabil steht, in welcher die zweite Pokertischplatte (14) gegenüber der stehenden ersten Pokertischplatte (8) umklappbar ist, damit der Pokertisch (1) die aufgeklappte Stellung einnimmt.

2. Pokertisch nach Anspruch 1, **dadurch gekennzeichnet, dass** die Klappachse (4) durch eine Scharnierachse wenigstens eines entlang eines Stoßes (32) der zwei Pokertischplatten (8, 14) angeordneten Scharniers (6) mit zwei Scharnierflügeln (34, 36) gebildet wird, wobei ein erster Scharnierflügel (34) mit der ersten Pokertischplatte (8) und ein zweiter Scharnierflügel (36) mit der zweiten Pokertischplatte (14) verbunden ist.

3. Pokertisch nach Anspruch 2, **dadurch gekennzeichnet, dass** das wenigstens eine Scharnier (6) derart an der ersten Pokertischplatte (8) und an der zweiten Pokertischplatte (14) befestigt ist, dass es im aufgeklappten Zustand gegenüber der ersten oberen Tischfläche (10) und der zweiten oberen Tischfläche (16) versenkt angeordnet ist.

4. Pokertisch nach Anspruch 2 oder 3, **dadurch gekennzeichnet, dass** an dem Stoß (32) der wenigstens zwei Pokertischplatten (8, 14) eine Öffnung (38) für ein Chip Trail ausgebildet ist, wobei ein erster Öffnungsabschnitt (38a) in der ersten Pokertischplatte (8) und ein zweiter Öffnungsabschnitt (38b) in der zweiten Pokertischplatte (14) ausgeführt ist und die beiden Öffnungsabschnitte (38a, 38b) an dem Stoß (32) fluchtend ineinander übergehen und symmetrisch ausgebildet sind.

5. Pokertisch nach einem der vorhergehenden Ansprüche, **dadurch gekennzeichnet, dass** die Armauflage (26, 26a, 26b) und der Klettverschluss (28, 30) ausgebildet sind, dass die Armauflage (26, 26a, 26b) wenigstens einen Teil des umlaufenden Randes des Pokertischs (1) bedeckt.

6. Pokertisch nach Anspruch 5, **dadurch gekennzeichnet, dass** die Armauflage (26, 26a, 26b) mehrteilig ausgeführt ist, wobei wenigstens ein erstes Armauflageteil (26a) an der ersten Pokertischplatte (8) und wenigstens ein zweites Armauflageteil (26b) an der zweiten Pokertischplatte (14) durch den Klettverschluss (28, 30) lösbar befestigbar sind.

7. Pokertisch nach einem der vorhergehenden Ansprüche, **dadurch gekennzeichnet, dass** die Armauflage (26, 26a, 26b) mit Logos und/oder mit Marken und/oder mit Symbolen und/oder mit Werbebotschaften und/oder mit Mustern und/oder mit Wappen von Unternehmen und/oder von Vereinen und/oder von Kommunen und/oder von Sponsoren versehen ist.

8. Pokertisch nach einem der vorhergehenden Ansprüche, **dadurch gekennzeichnet, dass** die Pokertischplatte (2, 8, 14) in einem Bereich innerhalb der Armauflage (26, 26a, 26b) Öffnungen für Becher- oder Flaschenhalter aufweist.

9. Pokertisch nach einem der vorhergehenden Ansprüche, **dadurch gekennzeichnet, dass** die Armauflage (26, 26a, 26b) eine Hartfaserplatte beinhaltet, welche mit einem Schaumstoff und darüberliegend mit einem Überzug versehen ist.

10. Pokertisch nach einem der vorhergehenden Ansprüche, **dadurch gekennzeichnet, dass** das erste Klettverschlussteil (28) und das zweite Klettverschlussteil (30) jeweils wenigstens einen Klettverschlusstreifen umfassen.

## Claims

1. A portable and foldable poker table (1) that is foldable into an unfolded position and into a folded position, the poker comprising:
a) a poker table plate (2) including at least two foldable poker table plates that are foldable relative to each other about a folding axis (4), thus a first foldable poker table plate (8) including a first upper table surface (10) and a first lower table surface (12), a second poker table plate (14) including a second upper table surface (16) and a second lower table surface (18), wherein the first upper table surface (10) of the first poker table plate (8) is arranged opposite to the second upper table surface (16) of the second poker table plate (14), and wherein the first upper table surface (10) of the first poker table plate (8) and the second upper table surface (16) of the second poker table plate (14) are coplanar in the unfolded position and oriented upward in an operating position of the poker table (1)
b) a plurality of poker table legs (20,22) that protrude downward in the unfolded position from the first lower table surface (12) and the second lower table surface (18) in the operating position of the poker table (1).
c) a poker table overlay (24) that is attached at the first upper table surface (10) and the second upper table surface (16) and folded when the poker table (1) is folded into the folded position,
d) an arm rest (26, 26a, 26b) to rest arms of poker players during playing wherein the arm rest is attachable in a disengageable manner at the first upper table surface (10) and the second upper table surface (16) and / or at the poker table overlay (24) by a disengageable attachment device (28, 30),
**characterized in that**
e) the disengageable attachment device (28, 30) includes a hook and loop closure including a first hook and loop closure element (28) attached at the arm rest (26, 26a, 26b) and a second hook and loop closure element (30) that is attached at the first upper table surface (10) and at the second upper table surface (16) and / or at the poker table overlay (24),
f) wherein the first hook and loop closure element (28) and the second hook and loop closure element (30) are connectable with each other by pressing them against each other and disengageable from each other by pulling them apart, and
g) wherein the first poker table plate (8) includes at least three first poker table legs (20) and the second poker table plate (14) includes at least two second poker table legs (22), wherein the at least three first poker table legs (20) are arranged at the first lower table surface (12) of the first poker table plate (8) and disengageably attached thereto so that that poker table (1) stands in a stable condition in a folded position where the second poker table plate (14) is foldable relative to the standing first poker table plate (8) so that the poker table (1) assumes the unfolded position.

2. The poker table according to claim 1, **characterized in that** the folding axis (4) is formed by a hinge axis of at least one hinge (6) arranged along a joint (32) of the two poker table plates (8, 14), wherein the hinge includes two hinge blades (34, 36) wherein a first hinge blade (34) is connected with the first poker table plate (8) and a second hinge blade (36) is connected with the second poker table plate (14).

3. The poker table according to claim 2 **characterized in that** the at least one hinge (6) is attached at the first poker table plate (8) and at the second poker table plate (14) so that it is recessed below the first upper table surface (10) and the second upper table surface (16) in the unfolded condition.

4. The poker table according to claim 2 or 3 **characterized in that** an opening (38) for a chip trail is formed at the joint (32) of the at least two poker table plates (8, 14), wherein a first opening section (38a) is formed in the first poker table plate (8) and a second opening section (38b) is formed in the second poker table plate (14) and the two opening sections (38a, 38b) transition into each other in symmetrical alignment at the joint (32).

5. The poker table according to one of the proceeding claims, **characterized in that** the arm rest (26, 26a, 26b) and the hook and loop closure (28, 30) are configured so that the arm rest (26, 26a, 26b) covers at least a portion of a circumferential rim of the poker table (1).

6. The poker table according to claim 5 **characterized in that** the arm rest (26, 26a, 26b) is configured in several components, wherein at least a first arm rest component (26a) is attached in a disengageable manner at the first poker table plate (8) and at least a second arm rest component (26b) is attachable in a disengageable manner at the second poker table plate (14) by the hook and loop closure (28, 30).

7. The poker table according to one of the proceeding claims, **characterized in that** the arm rest (26, 26a, 26b) is provided with logos and/or trademarks and/or symbols and/or commercial messages and/or patterns and/or with crests of corporations and/or clubs and/or municipalities and/or sponsors.

8. The poker table according to one of the proceeding claims, **characterized in that** the poker table plate (2, 8, 14) includes openings for cup holders in a portion within the arm rest (26, 26a, 26b).

9. The poker table according to one of the proceeding claims, **characterized in that** the arm rest (26, 26a, 26b) includes a particle board plate which is covered with a foam layer and a cover layer arranged above the foam layer.

10. The poker table according to one of the proceeding claims **characterized in that** the first hook and loop closure element (28) and the second hook and loop closure element (30) respectively include a hook and loop closure strip.

## Revendications

1. Table de poker portable et pliante (1) qui peut être rabattue en une position dépliée et en une position repliée et qui contient au moins ce qui suit :
a) un plateau de table de poker (2) avec au moins deux plateaux de table de poker rabattables l'un par rapport à l'autre autour d'un axe de rabattement (4), à savoir un premier plateau de table de poker (8) avec une première surface supérieure de table (10) et une première surface inférieure de table (12) et un second plateau de table de poker (14) avec une seconde surface supérieure de table (16) et une seconde surface inférieure de table (18), cependant que dans la position repliée la première surface supérieure de table (10) du premier plateau de table de poker (8) est situé en face de la seconde surface supérieure de table (16) du second plateau de table de poker (14) et cependant que, dans la position dépliée, la première surface supérieure de table (10) du premier panneau de table de poker (8) et la seconde surface supérieure de table (16) du second panneau de table de poker (14) sont coplanaires et sont tournées vers le haut, en position d'utilisation de la table de poker (1),
b) plusieurs pieds de table de poker (20, 22) qui, en position dépliée, font saillie vers le bas à partir de la première surface inférieure de table (12) et de la seconde surface inférieure de table (18), en position d'utilisation de la table de poker (1),
c) un revêtement de table de poker (24) qui est fixé et plié sur la première surface supérieure de table (10) et sur la seconde surface supérieure de table (16) lorsque la table de poker (1) est pliée dans la position rabattue,
d) un accoudoir (26, 26a, 26b) pour poser les bras des joueurs de poker lors du jeu de poker, accoudoir qui peut être fixé de manière amovible sur la première surface supérieure de table (10) et sur la seconde surface supérieure de table (16) et/ou sur le revêtement de table de poker (24) par un dispositif de fixation amovible (28, 39), **caractérisée en ce que**
e) le dispositif amovible de fixation (28, 30) contient une fermeture Velcro avec une première partie de fermeture Velcro (28) fixée à l'accoudoir (26, 26a, 26b) et une seconde partie de fermeture Velcro (30) fixée à la première surface supérieure de table (10) et à la seconde surface supérieure de table (16) et/ou au revêtement de table de poker (24), cependant que
f) la première partie de fermeture Velcro (28) et la seconde partie de fermeture Velcro (30) peuvent être reliées l'une à l'autre en les pressant l'une contre l'autre et peuvent être détachées l'une de l'autre en les séparant l'une de l'autre en tirant et cependant que
g) le premier panneau de table de poker (8) présente au moins trois premiers pieds de table de poker (20) et le second panneau de table de poker (14) présente au moins deux seconds pieds de panneau de table de poker (22), cependant que les au moins trois premiers pieds de table de poker (20) sont placés et sont fixés de manière amovible à la première surface inférieure de table (12) du premier panneau de table de poker (8) de telle manière que la table de poker (1) est stable en position repliée dans laquelle le second panneau de table de poker (14) peut être rabattu par rapport au premier panneau de table de poker (8) à la verticale pour que la table de poker (1) prenne la position dépliée.

2. Table de poker selon la revendication 1, **caractérisée en ce que** l'axe de rabattement (4) est formé par un axe de charnière d'au moins une charnière (6) placée le long d'un joint (32) des deux panneaux de table de poker (8, 14) avec deux charnons (34, 36), cependant qu'un premier charnon (34) est relié au premier panneau de table de poker (8) et qu'un second charnon (36) est relié au second panneau de table de poker (14).

3. Table de poker selon la revendication 2, **caractérisée en ce que** la au moins une charnière (6) est fixée au premier panneau de table de poker (8) et au second panneau de table de poker (14) de telle manière qu'elle est placée, à l'état déplié, en étant enfoncée par rapport à la première surface supérieure de table (10) et à la seconde surface supérieure de table (16).

4. Table de poker selon la revendication 2 ou 3, **caractérisée en ce qu'**une ouverture (38) pour une piste de puce est configurée au niveau du joint (32) des au moins deux panneaux de table de poker (8, 14), cependant qu'une première portion d'ouverture (38a) est réalisée dans le premier panneau de table de poker (8) et une seconde portion d'ouverture (38b) dans le second panneau de table de poker (14) et que les deux portions d'ouverture (38a, 38b) se fondent l'une dans l'autre en étant alignées au niveau du joint (32) et sont configurées symétriques.

5. Table de poker selon l'une des revendication précédentes, **caractérisée en ce que** l'accoudoir (26, 26a, 26b) et la fermeture Velcro (28, 30) sont configurés de telle manière que l'accoudoir (26, 26a, 26b) couvre au moins une partie du bord périphérique de la table de poker (1).

6. Table de poker selon la revendication 5, **caractérisée en ce que** l'accoudoir (26, 26a, 26b) est réalisé en plusieurs parties, cependant qu'au moins une première partie d'accoudoir (26a) peut être fixée de manière amovible au premier panneau de table de poker (8) et au moins une seconde partie d'accoudoir (26b) peut être fixée de manière amovible au second panneau de table de poker (14) par la fermeture Velcro (28, 30).

7. Table de poker selon l'une des revendication précédentes, **caractérisée en ce que** l'accoudoir (26, 26a, 26b) est pourvu de logos et/ou de marques et/ou de symboles et/ou de messages publicitaires et/ou de motifs et/ou d'armoiries d'entreprises et/ou d'associations et/ou de communes et/ou de sponsors.

8. Table de poker selon l'une des revendication précédentes, **caractérisée en ce que** le panneau de table de poker (2, 8, 14) présente, dans une zone à l'intérieur de l'accoudoir (26, 26a, 26b), des ouvertures pour de supports de gobelets ou de bouteilles.

9. Table de poker selon l'une des revendication précédentes, **caractérisée en ce que** l'accoudoir (26, 26a, 26b) contient un panneau de fibres qui est pourvu d'une mousse alvéolaire et au-dessus d'un revêtement.

10. Table de poker selon l'une des revendication précédentes, **caractérisée en ce que** la première partie de fermeture Velcro (28) et la seconde partie de fermeture Velcro (30) comprennent chacune au moins une bande fermeture Velcro.
